# EUROPÄISCHE PATENTSCHRIFT

(11) **EP 0 653 598 B1**
(45) Veröffentlichungstag und Bekanntmachung des Hinweises auf die Patenterteilung: **20.11.1996**
(21) Anmeldenummer: 94114628.4
(22) Anmeldetag: 16.09.1994
(51) Int. Cl.: F25D 25/02, A47B 57/10

(54) **Kühlschrank**
Refrigerator
Réfrigérateur

(30) Priorität: 15.11.1993 DE 9317463 U; 06.04.1994 DE 4411875
(43) Veröffentlichungstag der Anmeldung: 17.05.1995
(73) Patentinhaber: LIEBHERR-HAUSGERÄTE GMBH, 88416 Ochsenhausen (DE)
(72) Erfinder: Friedmann, Volker, D-88400 Biberach 1 (DE)
(74) Vertreter: Gossel, Hans K., Dipl.-Ing.

(56) Entgegenhaltungen:
- US-A- 3 162 416
- US-A- 3 885 846

## Beschreibung

Die Erfindung betrifft einen Kühlschrank mit einem einen Kühlraum begrenzenden Korpusteil, an dessen einer Seitenwand eine Kühlschranktür angelenkt ist, und mit an den Seitenwänden des Kühlraums höhenverstellbar gehalterten Borden.

Kühlschränke dieser Art sind in unterschiedlichen Ausführungsformen bekannt. Bei diesen besteht das Bedürfnis, die der Aufnahme der zu kühlenden Güter dienenden Borde entsprechend den Wünschen des Benutzers auf unterschiedliche Höhen einzurichten. Weiterhin ist es erwünscht, die Borde ausziehbar anzuordnen, um die Zugänglichkeit zu den Gütern zu erleichtern. Sind die Borde in seitlichen Führungen höhenverstellbar gehaltert, lassen sich diese nicht ausziehen. Sind die Borde in horizontalen, schubladenartigen Führungen geführt, muß für jede Höhe eine eigene Führung vorgesehen werden.

Aufgabe der Erfindung ist es, einen Kühlschrank der eingangs angegebenen Art zu schaffen, dessen Borde bei der Möglichkeit beliebiger Höhenverstellbarkeit ausziehbar gehaltert sind.

Erfindungsgemäß wird diese Aufgabe bei einem Kühlschrank der gattungsgemäßen Art dadurch gelöst, daß die Seitenwände in zueinander parallelen, horizontalen Ebenen mit jeweils zwei im Abstand voneinander angeordneten Rastausnehmungen versehen sind, die in Richtung auf die Öffnungsseite des Kühlschranks mit Abschrägungen oder Abrundungen versehen sind, daß die seitlichen Stirnränder der Borde aus Nuten bestehende Führungen aufweisen, in denen jeweils ein schlittenartiges Element verschieblich geführt ist, das beidseits über federnde Verbindungsstücke mit in die Rastausnehmungen einfallenden Rastvorsprüngen versehen ist, und daß die Verrastungen der Rastvorsprünge in den Rastausnehmungen nach Aufheben einer Arretierung durch Herausziehen der Borde mit den schlittenartigen Elementen in Auszugsrichtung lösbar sind. Bei dem erfindungsgemäßen Kühlschrank sind die Borde zunächst einmal dadurch in beliebiger Weise höhenverstellbar, daß die schlittenartigen Elemente in der gewünschten Höhe in den Rastausnehmungen der Seitenwände verrastbar sind. Die mit den Rastausnehmungen der Seitenwände verrastbaren, schlittenartigen Elemente bilden darüber hinaus Führungsstücke für die Borde, so daß die Borde durch Verschieben der schlittenartigen Elemente in den nutartigen Führungen der Stirnränder ausziehbar sind. Um die Borde der Höhe nach in dem Kühlraum einrichten zu können, können diese zusammen mit den schlittenartigen Elementen ausgehoben werden. Um dieses Ausheben zu ermöglichen, wird eine die Verrastungen der Rastvorsprünge in den Rastausnehmungen sichernde Arretierung aufgehoben, so daß sich die Borde mit den schlittenartigen Elementen in Auszugsrichtung der Borde herausziehen lassen. Durch die Lösung der Arretierung können die Rastausnehmungen über die Abschrägungen oder Abrundungen der Rastausnehmungen, die gleichsam Auslauframpen bilden, herausgezogen werden.

Zweckmäßigerweise sind die Rastvorsprünge auf ihren Rückseiten mit Fortsätzen versehen, die sich auf den Nutgründen der Führungen abstützen und die Rastvorsprünge an den Rastausnehmungen verriegeln, wobei die Nutgründe in einer Entriegelungsstellung des Bordes mit Durchbrüchen versehen sind, in die die Fortsätze eintauchen können, nen, und wobei die Arretierung aus einem willkürlich betätigbaren, in die Nut einschiebbaren oder einschwenkbaren Element besteht, das ein Verschieben des Schlittens in die Freigabestellung verhindert oder die Rastvorsprünge in den verrasteten Stellung verriegelt.

In weiterer Ausgestaltung der Erfindung ist vorgesehen, daß das Element einen bei seiner Betätigung lösbaren Anschlag für den Schlitten oder eine Verriegelung und einen Zapfen o. dgl. besitzt, der den Schlitten in seiner Freigabestellung in der Nut verriegelt. Auf diese Weise ist sichergestellt, daß durch Betätigung des Elements einmal die Rastvorsprünge des Schlittens entriegelt und zum anderen der Schlitten relativ zu den Stirnrändern der Borde in seiner entriegelten Stellung gehalten ist, so daß sich die Schlitten relativ zu den Borden beim Ausheben nicht verschieben und aus den Führungen der Borde nicht herausfallen können. Gleichzeitig sind auf diese Weise die schlittenartigen Elemente auch an den seitlichen Rändern der Borde fixiert, so daß sich diese beim Verstellen auf eine andere Höhe erneut einsetzen lassen.

Zweckmäßigerweise bestehen die Verriegelungen aus jeweils einem an den Stirnrändern der Borde schwenkbar gelagerten, zweiarmigen, wippenartigen Hebel, der am Ende seines einen Hebelarms den Anschlag oder Riegel und an dem Ende seines anderen Hebelarms den Zapfen trägt, wobei der Hebel durch eine Feder in Richtung auf die eingerückte Stellung des Anschlags oder Riegels beaufschlagt ist. Weiterhin kann der den Zapfen tragende Hebelarm eine Betätigungstaste bilden, durch deren Eindrücken sich einmal die Verrastungen lösen lassen und zum anderen das schlittenartige Element in den Führungen der Borde verriegelt ist.

Zweckmäßigerweise weist der Schlitten einen mittleren, mit einem Langloch versehenen, blockartigen Teil auf, in den der Zapfen zur Verriegelung des Schlittens in der Freigabestellung greifen kann.

Die Borde können aus Platten bestehen, die in Nuten seitlicher Randprofile greifen, wobei die Randprofile durch Bügel zusammengehalten sind, und die Randprofile die mit den Führungen versehenen seitlichen Stirnränder der Borde bilden.

Zur Verbesserung der federnden Eigenschaften der die Rastvorsprünge mit dem schlittenartigen Element verbindenden Verbindungsstücke können diese aus leistenförmigen Teilen mit Federbögen bestehen.

Nach einer bevorzugten Ausführungsform ist vorgesehen, daß mit der Außenseite jedes schlittenartigen Elementes ein Haltesteg verbunden ist, der eine die Nut begrenzende Wandung übergreifende federnde Platte aufweist, die an ihrer zur Bordmitte hinweisenden Seite einen etwa rechtwinkelig zur Platte stehenden Steg trägt, der halternd hinter die zur Bordmitte weisende Seite der Führung greift. Diese federnde Platte weist zwischen dem Haltesteg und ihrem freien Ende eine so große Länge auf, daß der mit dem inneren Rand der Platte verbundene Steg federnd über die die Nut begrenzende Wandung angehoben werden kann, so daß sie nach Einschieben des Schlittens in die Führungsnut haltend hinter die Führungsleiste greift.

Nach einer weiteren bevorzugten Ausführungsform ist vorgesehen, daß die Platte ausgehend von ihrem Haltesteg zur Bildung einer Drucktaste spitzwinkelig zu der Außenseite der die Nut begrenzenden Wandung ansteigt und auf ihrer Unterseite einen Vorsprung trägt, der in der ein- und ausgeschobenen Stellung des Bordes mit einer Rastausnehmung in der Wandung der Nut fluchtet, und daß durch Drücken der Taste der Vorsprung in einer Stellung in die Rastausnehmung einrastet, in der die Haltestücke bildenden Fortsätze in die Durchbrüche eintauchen können. Um das Bord zum Höhenversatz aus dem Kühlschrank herauszunehmen, ist es daher lediglich erforderlich, daß durch entsprechende Betätigung der Drucktaste der Rastvorsprung mit der Rastausnehmung in Eingriff gebracht wird, so daß das schlittenartige Element in seiner Führung in einer Stellung arretiert ist, daß durch Herausziehen des Bordes die die Haltestücke bildenden Fortsätze in die Durchbrüche gedrängt werden, so daß die Arretierung der Rastvorsprünge in den Rastausnehmungen der Seitenwände aufgehoben wird und sich die schlittenartigen Elemente in die gewünschte Höhenstellung verschieben und dort erneut verrasten lassen.

Zweckmäßigerweise trägt das schlittenartige Element an seiner dem Haltesteg gegenüberliegenden Seite einen weiteren Steg, der einen die Ober- oder Unterseite der Führung übergreifenden Arm trägt, wobei zwischen dem Arm und dem schlittenartigen Element eine U-förmige Aussparung gebildet ist, die den äußeren Randbereich einer die Führungsnut begrenzenden Wandung einfaßt.

Zweckmäßigerweise ist auch zwischen dem mit dem Haltesteg verbundenen Teil der federnden Platte und dem schlittenartigen Element eine Nut gebildet, die den äußeren Randbereich einer die Führungsnut begrenzenden Wandung einfaßt.

Zweckmäßigerweise ist der Rand der von der federnden Platte übergriffenen Wandung der Nut mit einer Aussparung versehen, deren stufenartige Enden Anschläge für mit dem schlittenartigen Element verbundenen Stegen bilden. Bei diesen Stegen kann es sich um die die federnde Platte und den Arm tragende Stege handeln. Zweckmäßigerweise sind die Anschläge so angeordnet, daß bei gegen einen Anschlag gefahrenen schlittenartigen Element durch Betätigen der Drucktaste der mit dieser verbundene Vorsprung in die Rastausnehmung der Führung einrastet. Auf diese Weise läßt sich die Stellung, in der durch Betätigung der Drucktaste der Vorsprung in die Rastausnehmung der Führung eingreifen kann, leicht auffinden, so daß zum Zwecke des Versetzens des Bordes die entsprechende Rastposition nicht erst umständlich gesucht werden muß.

Das schlittenartige Element läßt sich mit den mit diesem verbundenen Teilen vorteilhafterweise als einstückiges Kunststoff-Spritzgußteil herstellen.

Ausführungsbeispiele der Erfindung werden nachstehend anhand der Zeichnung näher erläutert. In dieser zeigt
- Fig. 1: einen Kühlschrank mit geöffneter Kühlschranktür und einen höhenverstellbaren und ausziehbaren Bord in perspektivischer Ansicht,
- Fig. 2: einen Längsschnitt durch ein seitliches Randprofil eines Bords,
- Fig. 3: einen Schnitt durch das Randprofil längs der Linie A-A in Fig. 2,
- Fig. 4: einen Horizontalschnitt durch das Randprofil des Bords gemäß Fig. 2 und die angrenzende Kühlschrankwandung,
- Fig. 5: einen der Fig. 2 entsprechenden Schnitt durch das Randprofil nach Betätigung der eine Entrastung ermöglichenden Taste,
- Fig. 6: einen der Fig. 4 entsprechenden Schnitt während des die Verrastungen lösenden Herausziehens des Bords bei relativ zu dem Bord fixiertem, schlittenartigem Element,
- Fig. 7: eine Seitenansicht einer zweiten Ausführungsform eines seitlichen Randprofiles eines Bordes,
- Fig. 8: eine Draufsicht auf eine Seite eines in Aussparungen einer Seitenwand des Innenraumes des Kühlschrankes gehalterten Bordes, teilweise im Schnitt,
- Fig. 9: eine der Fig. 7 entsprechende Darstellung einer Seite des Bordes mit eingedrückter Drucktaste,
- Fig. 10: eine der Fig. 8 entsprechende Darstellung, in der nach Betätigung der Drucktaste und Herausziehen des Bordes der das Bord halternde Schlitten aus seiner Verrastung mit der Seitenwandung gelöst ist,
- Fig. 11: einen Schnitt durch das Bord längs der Linie XI-XI in Fig. 10.

Fig. 1 zeigt einen üblichen Kühlschrank 1 mit einem einen Kühlraum begrenzenden Korpusteil 2, dessen Öffnungsseite durch eine an eine Seitenwand des Korpusteils 2 angelenkte Tür 3 verschließbar ist. In die beiden Seitenwände 4 des Kühlraums, von denen in Fig. 1 nur eine ersichtlich ist, sind im Abstand voneinander in zwei vertikalen Reihen Rastausnehmungen 5 vorgesehen, von denen sich jeweils zwei zusammengehörige jeder Seitenwand 4 in einer gemeinsamen horizontalen Ebene befinden. In jeweils zwei in derselben horizontalen Ebene befindlichen Rastausnehmungen 5 sind schlittenartige Elemente gehaltert, die in Führungen der seitlichen Profile 6 der Borde 7 greifen, so daß die Borde auf diesen schlittenartigen Elementen verschieblich geführt sind.

Die die Seitenränder der Borde 7 bildenden Profile 6 weisen einen im wesentlichen rechteckigen Querschnitt auf. Auf ihren der Bordplatte 8 zugewandten Seite sind die Profile 6 mit einer Nut 9 versehen, in die die Seitenränder der Bordplatte 8, die aus einer Glasplatte bestehen kann, eingeschoben sind. Die Profile 6 weisen in ihren Endbereichen auf ihren Oberseiten Bohrungen auf, in die die abgewinkelten Enden von Haltebügeln 10 eingeschoben sind, so daß die beiden Seitenprofile 6 durch die Bügel 10 miteinander verklammert sind und mit ihren einander zugewandten Nuten Halterungen für die Bordplatte 8 bilden.

Die seitlichen Profile 6 des Bords 7 weisen auch auf ihren äußeren Seiten endseitig geschlossene Nuten 12 auf, die horizontal versetzt zu den die Bordplatte 8 halternden Nuten 9 angeordnet sind und Führungen für ein schlittenartiges Element 13 bilden.

Das schlittenartige Element 13 besteht aus einem mittleren, blockartigen Teil 14, das mit einem zu dem Grund 15 der Nut 12 parallelen Langloch 16 versehen ist. An das mittlere, blockartige Teil 14 schließen sich beidseits über federnde Stege 17, 18 im Querschnitt trapezförmige Rastvorsprünge 19, 20 an. Die trapezförmigen Rastvorsprünge 19, 20 weisen auf ihren Rückseiten Fortsätze 21, 22 auf, die sich gleitend auf dem Nutgrund 19 jedes Seitenprofils 6 abstützen können.

Die schlittenartigen Elemente 13 können, wie auch die Randprofile 6, aus einstückigen Kunststoff-Spritzgußteilen bestehen.

Die den Nutgrund 15 begrenzende Wandung 24 des Seitenprofils ist an ihrem vorderen Ende mit einem ersten fensterartigen Durchbruch 25 und im Abstand der Vorsprünge 21, 22 mit einem zweiten fensterartigen Durchbruch 26 versehen.

Die seitlichen Profile 6 sind auf ihrer Unterseite im Bereich ihres vorderen Endes wippenartig mit einem zweiarmigen Hebel versehen, der um das Gelenk 27 schwenkbar gelagert ist und dessen Hebelarme 28, 29 stumpfwinkelig zueinander stehen. Die Hebelarme 28, 29 weisen an ihren freien Ende abgewinkelte, zapfenartige Vorsprünge 30, 31 auf. Diese Rastvorsprünge können Durchbrüche 32, 33 in der unteren Wandung 34 der Profile 6 durchsetzen. Zwischen dem inneren Hebelarm 29 und der unteren Seitenwandung 34 der Profile 6 ist eine Druckfeder 36 eingespannt, die den zweiarmigen Hebel 28, 29 in der aus Fig. 2 ersichtlichen Weise in der Art zu verschwenken trachtet, daß der Vorsprung 30 durch den Durchbruch 33 in die Nut 12 eingreift und dort einen arretierenden Anschlag für das schlittenartige Element 13 bildet. Dabei ist der Fortsatz 22 des Rastvorsprungs 20 mit einer Ausnehmung 37 versehen, in die der Vorsprung 30 greift, wenn das schlittenartige Element 13 an das vordere Ende der Nut 12 verschoben wird. Greift der Vorsprung 30 in die Ausnehmung 37 des Vorsprungs 22, ist der Rastvorsprung 20 in der Rastausnehmung 5 verriegelt, so daß der Rastvorsprung 20 nicht aus der Rastausnehmung 5 heraustreten kann. In dieser verriegelten Stellung befindet sich auch der Vorsprung 21 des Rastvorsprungs 19 vor dem fensterartigen Durchbruch 26, so daß sich auch der Rastvorsprung 19 nicht aus der Rastausnehmung herausbewegen kann.

Wird jedoch das schlittenartige Element 13 durch vollständiges Einschieben des Bords 7 unter Eindrücken des inneren Hebelarms 29 in der aus Fig. 5 ersichtlichen Weise an das äußere Ende der Nut 12 verschoben, kann der zapfenartige Vorsprung 31 in das Langloch 16 des mittleren Teils des schlittenartigen Elements 13 unter Ausrücken des zapfenartigen Vorsprungs 30 aus der Nut 12 eintreten, so daß das schlittenartige Element 13 in der aus den Figuren 5 und 6 ersichtlichen Weise am äußeren Ende der Nut 12 fixiert ist. Da gleichzeitig mit dem Eindrücken des zapfenartigen Vorsprungs 31 der zapfenartige Vorsprung 12 aus der Nut herausgeschwenkt worden ist, können die Rastvorsprünge 19, 20 mit ihren trapezförmig abgeschrägten Vorderseiten die komplementären Flanken der Ausnehmungen 5 entlang nach auswärts gleiten, so daß die zapfenartigen Vorsprünge 21, 22 durch die fensterartigen Durchbrüche 25, 26 hindurchtreten und die schlittenartigen Elemente 13 entriegelt sind und zusammen mit dem Bord ausgehoben werden können. Werden die Hebelarme 29, die Betätigungstasten bilden, weiter eingedrückt, lassen sich die Borde in beliebiger Weise versetzen und zu ihrer Verrastung in der gewünschten Höhe in andere Rastausnehmungen 5 einsetzen. Die zweiarmigen Hebel 28, 29 befinden sich an den vorderen Enden der Unterseiten der Seitenprofile 6, so daß sie sich in einfacher Weise beim Versetzen der Borde mit jeweils einem Finger einer Hand betätigen lassen.

Die mittleren Teile 14 und die endseitigen, zapfenartigen Vorsprünge 21, 22 bilden die Haltestücke für die Borde, die in die seitlichen Nuten 12 eingreifen. Dabei weisen die endseitigen, zapfenartigen Vorsprünge 21, 22 einen derartigen Abstand voneinander auf, daß die Borde eine ausreichende Kippstabilität besitzen.

Anhand der Fig. 7 bis 11 wird nun ein weiteres Ausführungsbeispiel der höhenverstellbaren und ausziehbaren Borde erläutert. Die Tragplatte (40) des Bordes, die aus einer Glasplatte bestehen kann, ist von einem umlaufenden Randprofil (41) eingefaßt und in Nuten (42) dieses Randprofiles gehaltert. Die seitlichen Randprofil-Stücke (43) sind unterhalb der Nut (42) mit einer nach außen hin offenen Führungsnut (44) versehen. In dieser Führungsnut (44) ist ein schlittenförmiges Teil (45) längs verschieblich geführt, das aus einer Kunststoff-Leiste besteht. Mit dem schlittenförmigen Teil (45) sind beidseitig über federnde Leisten (46, 47) Rastvor-Sprünge (48, 49) verbunden, die in die Rastausnehmungen in den Seitenwänden des Kühlraumes greifen. Auf ihren Rückseiten sind die Rastvorsprünge mit Haltestücke bildenden Fortsätzen (50, 51) versehen, die auf dem Grund der Führungsnut (44) gleiten. Insoweit entspricht die zweite Ausführungsform grundsätzlich der anhand der Fig. 1-6 beschriebenen Ausführungsform.

Die die Rastvorsprünge (48, 49) tragenden federnden Leisten (46, 47) sind mit Federbögen (52, 53) versehen, die nicht nur die federnden Eigenschaften verbessern, sondern gleichzeitig auch auf dem Nutgrund gleitende Gleitschuhe des schlittenartigen Teiles (45) bilden.

Mit dem die Nut überragenden äußeren Teil des Schlittens (45) ist ein Haltesteg (54) verbunden, der eine federnde Platte (55) trägt, die unterhalb der dünnen die Führungsnut (44) begrenzenden Wandung (56) liegt und diese ihrer Breite nach überdeckt. Die federnde Platte (55) weist an ihrem die Profilleiste (43) zur Bordmitte hin überragenden Rand einen rechtwinkelig abgewinkelten Steg (57) auf, mit dem sie das Führungsprofil (43) hintergreift. Dieser Steg (57) weist in der aus Fig. 7 ersichtlichen Weise eine dreieckige Form auf, wobei die Spitze dieses Dreieckes an den Haltesteg (54) anschließt. Um das schlittenartige Teil (45) in die Führungsnut (44) einführen zu können, ist es lediglich erforderlich, die spitzwinkelig zur Wandung (56) stehende federnde Platte (55) so weit aufzubiegen, daß unter Einschieben des Schlittens in die Nut der Steg (57) über die Unterseite der Wandung (56) hinweggeführt werden kann, bis diese in der aus Fig. 7 ersichtlichen Weise hinter die Rückseite des Profilteiles (43) greift. Die federnde Platte (55) weist am Ende des durch diese gebildeten frei ausfedernden Armes einen Vorsprung (58) auf, der unterhalb der Wandung (56) der Nut (44) liegt. Dieser Vorsprung (58) korrespondiert mit einer Rastausnehmung (59) in der Nut (44) begrenzenden Wandung (56).

Die Wandung (56) ist an ihrem Rand mit einer flachen Aussparung versehen, deren abgestuften Enden (60, 61) Anschläge für mit dem äußeren Randbereich des Schlittens (45) verbundene Stege (54 und 62) bilden. Wird das Bord in den Kühlschran hineingeschoben, bis der Steg (62) an die Stufe (61) anschlägt, kann durch Drücken der eine Drucktaste bildenden federnden Platte (55) der Rastvorsprung (58) in Eingriff mit der Rastausnehmung (59) gebracht werden, so daß der Schlitten (45) in der Führungsnut (44) arretiert ist. Das Bord läßt sich nun durch Ziehen in Richtung des Pfeils A in Fig. 10 zusammen mit dem Schlitten herausziehen, so daß die Rastvorsprünge (48, 49) aus den Rastvorsprüngen der Seitenwandung treten und sich das Bord in der gewünschten Weise versetzen läßt, bis die Rastvorsprünge (48, 49) in die einer anderen Bordhöhe entsprechenden Rastausnehmungen der Seitenwandungen einrasten.

Der Steg 62 trägt einen die Außenseite der Wandung (56) übergreifenden Arm (65), der zusätzlich der Führung dient.

## Patentansprüche

1. Kühlschrank (1) mit einem einen Kühlraum begrenzenden Korpusteil (2), an dessen einer Seitenwand (4) eine Kühlschranktür (3) angelenkt ist, und mit an den Innenseiten der Seitenwände (4) des Kühlraums höhenverstellbar gehalterten Borden (7),
**dadurch gekennzeichnet,**
daß die Seitenwände (4) in zueinander parallelen, horizontalen Ebenen mit jeweils zwei im Abstand voneinander angeordneten Rastausnehmungen (5) versehen sind, die in Richtung auf die Öffnungsseite des Kühlschranks (1) mit Abschrägungen oder Abrundungen versehen sind,
daß die seitlichen Stirnränder der Borde (7) aus Nuten (12) bestehende Führungen aufweisen, in denen jeweils ein schlittenartiges Element (13;45) verschieblich geführt ist, das beidseits über federnde Verbindungsstücke (17, 18 ; 46, 47) mit in die Rastausnehmungen (5) einfallenden Rastvorsprüngen (19, 20; 48, 49.) versehen ist, und
daß die Verrastungen der Rastvorsprünge (19, 20 ; 48, 49) in den Rastausnehmungen (5) nach Aufheben einer Arretierung durch Herausziehen des Bords (7) mit den schlittenartigen Elementen (13 ; 45) lösbar sind.

2. Kühlschrank nach Anspruch 1, dadurch gekennzeichnet, daß die Rastvorsprünge (19, 20) auf ihren Rückseiten mit Haltestücke bildenden Fortsätzen (21, 22) versehen sind, die sich auf den Nutgründen (15) der Führungen abstützen und die Rastvorsprünge (19, 20) an den Rastausnehmungen (5) verriegeln, daß die Nutgründe (15) in einer Entriegelungsstellung (Figuren 5 und 6) des Bords (7) mit Durchbrüchen (25, 26) versehen sind, in die die Fortsätze (21, 22) eintauchen können.

3. Kühlschrank nach Anspruch 2, dadurch gekennzeichnet, daß die Arretierung aus einem willkürlich betätigbaren, in die Nut einschiebbaren oder einschwenkbaren Element (30) besteht, das ein Verschieben des Schlittens (13) in die Freigabestellung verhindert oder die Rastvorsprünge (19, 20) in den Rastausnehmungen (5) verrriegelt.

4. Kühlschrank nach Anspruch 3, dadurch gekennzeichnet, daß das Element (30) einen bei seiner Betätigung lösbaren Anschlag für den Schlitten (13) oder eine Verriegelung bildet und einen Zapfen (31) o. dgl. besitzt, der den Schlitten (13) in seiner Freigabestellung in der Nut (12) verriegelt.

5. Kühlschrank nach Anspruche 4, dadurch gekennzeichnet, daß die Verriegelung aus jeweils einem an den Stirnrändern (6) der Borde (7) schwenkbar gelagerten, zweiarmigen, wippenartigen Hebel (28, 29) besteht, der am Ende seines äußeren Hebelarms den Anschlag oder Riegel (30) und an dem Ende seines inneren Hebelarms den Zapfen (31) trägt, und daß der Hebel durch eine Feder (36) in Richtung auf die eingerückte Stellung des Anschlags oder Riegels (30) beaufschlagt ist.

6. Kühlschrank nach Anspruche 5, dadurch gekennzeichnet, daß der den Zapfen (31) tragende Hebelarm (29) eine Betätigungstaste bildet.

7. Kühlschrank nach einem der Ansprüche 4 bis 6, dadurch gekennzeichnet, daß der Schlitten (13) einen mittleren, mit einem Langloch (16) versehenen, blockartigen Teil (14) aufweist, in den der Zapfen (31) zur Verriegelung des Schlittens (13) in der Freigabestellung greifen kann.

8. Kühlschrank nach einem der Ansprüche 1 bis 7, dadurch gekennzeichnet, daß die Borde (7) aus Platten (8) bestehen, die in Nuten (9) seitlicher Randprofile (6) greifen, und daß die Randprofile (6) durch Bügel (10) zusammengehalten sind.

9. Kühlschrank nach Anspruch 1 oder 2, dadurch gekennzeichnet, daß die die Rastvorsprünge mit dem schlittenartigen Element verbindenden Verbindungsstücke aus leistenförmigen Teilen mit Federbögen bestehen.

10. Kühlschrank nach Anspruch 1 oder 2, dadurch gekennzeichnet, daß mit der Außenseite jedes schlittenartigen Elementes (45) ein Haltesteg (54) verbunden ist, der eine eine die Nut begrenzende Wandung übergreifende federnde Platte aufweist, die an ihrer zur Bordmitte hinweisenden Seite einen etwa rechtwinkelig zur Platte stehenden Steg (57) trägt, der halternd hinter die zur Bordmitte weisende Seite der Führung greift.

11. Kühlschrank nach Anspruch 10, dadurch gekennzeichnet, daß die Platte (55) ausgehend von dem Haltesteg zur Bildung einer Drucktaste spitzwinkelig zu der die Nut begrenzenden Wandung (56) ansteigt und auf ihrer Unterseite einen Vorsprung trägt, der in der ein- oder ausgeschobenen Stellung des Bordes mit einer Rastausnehmung in der Wandung der Führung fluchtet, und daß durch Drücken der Taste der Vorsprung in einer Stellung in die Rastausnehmung einrastet, in der die die Haltestücke bildenden Fortsätze in die Durchbrüche eintauchen können.

12. Kühlschrank nach einem der Ansprüche 10 oder 11, dadurch gekennzeichnet, daß das schlittenartige Element (45) an seiner dem Haltesteg (54) gegenüberliegenden Seite einen weiteren Steg trägt, der einen die Ober- oder Unterseite der Führung übergreifenden Arm trägt, und daß zwischen dem Arm und dem schlittenartigen Element eine U-förmige Aussparung gebildet ist, die den äußeren Randbereich einer die Führungsnut begrenzenden Wandung einfaßt.

13. Kühlschrank nach einem der Ansprüche 10 bis 12, dadurch gekennzeichnet, daß zwischen dem mit dem Haltesteg verbundenen Teil der federnden Platte (55) und dem schlittenartigen Element eine Nut gebildet ist, die den äußeren Randbereich einer die Führungsnut (44) begrenzenden Wandung einfaßt.

14. Kühlschrank nach einem der Ansprüche 10 bis 13, dadurch gekennzeichnet, daß der Rand der von der federnden Platte (55) übergriffenen Wandung der Nut mit einer Aussparung versehen ist, deren stufenförmige Enden Anschläge für mit dem schlittenartigen Element verbundenen Stegen bilden.

15. Kühlschrank nach einem der vorhergehenden Ansprüche 11-14, dadurch gekennzeichnet, daß das schlittenartige Element mit den feVerbindungsstücken und Rastvorsprüngen und mit der durch die Platte gebildeten federnden Drucktaste aus einem einstückigen Kunststoff-Spritzgußteil besteht.

## Claims

1. Refrigerator (1) with a main body part (2) defining a refrigerating compartment, at the one side wall (4) of which a refrigerator door (3) is hinged, and with shelves (7) mounted at the inner sides of the side walls (4) of the refrigerating compartment such that they can be adjusted as to height,
**characterized in**
that in horizontal planes parallel to each other, the side walls (4) are provided with two engagement recesses (5), respectively, which are spaced from each other and which are provided with bevelings or curvatures in the direction towards the opening side of the refrigerator (1),
that the lateral front edges of the shelves (7) have guide means consisting of grooves (12) in which a slide-like element (13; 45) is slidably guided, respectively, which, on both sides and through resilient connecting parts (17, 18; 46, 47), is provided with engagement projections (19, 20; 48, 49) snapping into the engagement recesses (5), and
that the engagements of the engagement projections (19, 20; 48, 49) in the engagement recesses (5) are releasable after removal of a locking by drawing out the shelf (7) with the slide-like elements (13; 45).

2. Refrigerator according to claim 1, characterized in that the engagement projections (19, 20) are provided with extensions (21, 22) at their back sides which form positioning elements and which are supported on the groove bases (15) of the guide means and which lock the engagement projections (19, 20) in the engagement recesses (5), that the groove bases (15) are provided with openings (25, 26) in a release position (figures 5 and 6) of the shelf (7), into which the extensions (21, 22) are immersable.

3. Refrigerator according to claim 2, characterized in that the lock consists of an element (30) which is arbitrarily actuatable and can be inserted or pivoted into the groove, said element preventing a displacement of the slide (13) into the release position or locking the engagement projections (19, 20) in the engagement recesses (5).

4. Refrigerator according to claim 3, characterized in that the element (30) forms a stop for the slide (13) which can be released when it is actuated, or it forms a lock and has a pin (31) or the like which locks the slide (13) in its release position in groove (12).

5. Refrigerator according to claim 4, characterized in that the lock consists of a two-armed, rocker-like lever (28, 29), respectively, which is pivotally supported at the front edges (6) of the shelves (7), and which at the end of its outer lever arm carries the stop or lock (30) and at the end of its inner lever arm carries the pin (31), and that the lever is acted upon by a spring (36) in the direction towards the engaged position of the stop or lock (30).

6. Refrigerator according to claim 5, characterized in that the lever arm (29) carrying the pin (31) forms an actuating key.

7. Refrigerator according to any one of claims 4 through 6, characterized in that the slide (13) has a block-like center part (14) which is provided with a slot (16) and into which the pin (31) can engage for locking the slide (13) in the release position.

8. Refrigerator according to any one of claims 1 through 7, characterized in that the shelves (7) consist of plates (8) which engage into grooves (9) of lateral edge profiles (6), and that the edge profiles (6) are held together by brackets (10).

9. Refrigerator according to claim 1 or 2, characterized in that the connecting parts connecting the engagement projections with the slide-like element consist of strip-like parts with resilient arcs.

10. Refrigerator according to claim 1 or 2, characterized in that with the outside of each slide-like element (45) a holding web (54) is connected which has a resilient plate overlapping a wall delimiting the groove, said plate carrying a web (57) at its side pointing towards the shelf center which stands orthogonal to the plate, said web extending in a supporting manner behind the side of the guide means pointing towards the center of the shelf.

11. Refrigerator according to claim 10, characterized in that the plate (55) rises from the holding web in an acute angle towards the wall (56) delimiting the groove for forming a push-button and has a projection at its lower side which aligns with an engagement recess in the wall of the guide means when the shelf is in the inserted or pushed-out position, and that by pressing the button the projection snaps into the engagement recess in a position in which the extensions forming the positioning elements can immerse into the openings.

12. Refrigerator according to any one of claims 10 or 11, characterized in that the slide-like element (45) at its side opposite the holding web (54) has a further web carrying an arm overlapping the upper side or lower side of the guide means, and that between the arm and the slide-like element a U-shaped recess is formed which borders the outer edge section of a wall delimiting the guiding groove.

13. Refrigerator according to any one of claims 10 through 12, characterized in that between the part of the resilient plate (55) connected with the holding web and the slide-like element a groove is formed which borders the outer edge section of a wall delimiting the guiding groove (44).

14. Refrigerator according to any one of claims 10 through 13, characterized in that the edge of the wall of the groove overlapped by the resilient plate (55) is provided with a recess the stepped ends of which form stops for the webs connected with the slide-like element.

15. Refrigerator according to any one of the foregoing claims 11-14, characterized in that the slide-like element with the resilient connecting parts and engagement projections and with the resilient push-button formed by the plate are made of a one-piece injection-moulded plastics part.

## Revendications

1. Armoire frigorifique (1) avec une partie corps (2), délimitant une enceinte de réfrigération, sur une paroi latérale (4) de laquelle est articulée une porte (3) d'armoire frigorifique, et comportant des clayettes (7), maintenues avec une possibilité de réglage en hauteur sur les faces intérieures des parois latérales (4) de l'armoire frigorifique,
caractérisé en ce que
les parois latérales (4) sont pourvues de paires d'évidements d'encliquetage (5), placés à distance les uns des autres dans des plans horizontaux parallèles, pourvus de chanfreins ou d'arrondis, dans la direction du côté d'ouverture de l'armoire frigorifique (1),
en ce que les bords frontaux latéraux des clayettes (7) présentent des guidages constitués de rainures (12), guidages dans chacun desquels un élément (13; 45) du genre d'un chariot est guidé avec une possibilité de déplacement, cet élément étant pourvu de part et d'autre de pièces de liaison (17, 18; 46, 47) élastiques, dotées de saillies d'encliquetage (19, 20; 48, 49) s'introduisant dans les évidements d'encliquetage (5), et
en ce que les encliquetages des saillies d'encliquetage (19, 20; 48, 49) insérés dans les évidements d'encliquetage (5) sont susceptibles d'être désolidarisés après suppression d'un blocage, par extraction de la clayette (7) avec les éléments (13; 45) du genre de chariot.

2. Armoire frigorifique selon la revendication 1, caractérisé en ce que les saillies d'encliquetage (19, 20) sont pourvues sur leurs faces arrières de prolongements (21, 22), constituant des pièces de maintien et prenant appui sur les fonds de rainure (15) des guidages et verrouillant les saillies d'encliquetage (19, 20) sur les évidements d'encliquetage (5), en ce que les fonds de rainure (15) sont pourvues de passages (25, 26), dans lesquels les prolongements (21, 22) peuvent pénétrer lorsqu'on se trouve dans une position de déverrouillage (figures 5 et 6) de la clayette (7).

3. Armoire frigorifique selon la revendication 2, caractérisé en ce que le blocage est constitué d'un élément (30) pouvant être actionné à volonté, pouvant être introduit par coulissement ou par pivotement dans la rainure, l'élément (30) empêchant tout déplacement de passage du chariot (13) dans la position de libération ou bien verrouillant les saillies d'encliquetage (19, 20) dans les évidements d'encliquetage (5).

4. Armoire frigorifique selon la revendication 3, caractérisé en ce que l'élément (30) constitue une butée, pouvant être désolidarisée lors de son actionnent, destinée au chariot (13), ou constitue un verrouillage, et comporte un tenon (31) ou analogue, verrouillant le chariot (13) dans la rainure (12), lorsqu'il est dans sa position de libération.

5. Armoire frigorifique selon la revendication 4, caractérisé en ce que le verrouillage est constitué respectivement d'un levier (28, 29) à deux bras, du genre d'un fléau de balance, monté pivotant chacun sur les bords frontaux (6) des clayettes (7), levier portant, à l'extrémité de son bras de levier extérieur, la butée ou le verrou (30) et, à l'extrémité de son bras de levier intérieur, le tenon (31), et en ce que le levier est sollicité par un ressort (36), dans la direction de la position rétractée de la butée ou du verrou (30).

6. Armoire frigorifique selon la revendication 5, caractérisé en ce que le bras de levier (29) portant le tenon (31) constitue une touche d'actionnement.

7. Armoire frigorifique selon l'une des revendications 4 à 6, caractérisé en ce que le chariot (13) présente une partie médiane (14) du genre d'un bloc, pourvue d'un trou allongé (16), partie dans laquelle le tenon (31) destiné au verrouillage du chariot (13) peut s'engager lorsqu'on est en position de libération.

8. Armoire frigorifique selon les revendications 1 à 7, caractérisé en ce que les clayettes (7) sont constituées de plaques (8) s'engageant dans des rainures (9) de profilés de bordure (6) latéraux, et en ce que les profilés de bordure (6) sont maintenus assemblés à l'aide d'étriers (10).

9. Armoire frigorifique selon la revendication 1 ou 2, caractérisé en ce que les pièces de liaison reliant les saillies d'encliquetage à l'élément se présentant sous forme de chariot sont constituées de parties à forme de bande avec des parties arquées élastiques.

10. Armoire frigorifique selon la revendication 1 ou 2, caractérisé en ce que, à la face extérieure de chaque élément en forme de chariot (45), est reliée une nervure de maintien (54), qui présente une plaque élastique, entourant une paroi délimitant la rainure et portant, sur sa face tournée vers le centre de la clayette, une nervure (9) orientée à peu près à angle droit par rapport à la plaque et s'engageant avec un effet de maintien derrière la face, tournée vers le centre de clayette, du guidage.

11. Armoire frigorifique selon la revendication 10, caractérisé en ce que la plaque (55) monte en partant de la nervure de maintien, pour constituer une touche de pressage, en étant orientée suivant un angle aigu par rapport à la paroi (56) délimitant la rainure, et porte sur sa face inférieure une saillie qui, dans la position insérée ou sortie de la clayette, est en alignement avec un évidement d'encliquetage ménagé dans la paroi du guidage, et en ce que, par pressage de la touche, la saillie s'encliquette dans l'évidement d'encliquetage, dans une position dans laquelle les prolongements constituants les éléments de maintien peuvent pénétrer dans les passages.

12. Armoire frigorifique selon l'une des revendications 10 ou 11, caractérisé en ce que l'élément (45) en forme de chariot porte sur sa face opposée à la nervure de maintien (54) une autre nervure qui porte un bras saisissant par le dessus la face supérieure ou inférieure du guidage, et en ce que, entre le bras et l'élément en forme de chariot est constitué un évidement en forme de U, qui enserre la zone marginale extérieure d'une paroi délimitant la rainure de guidage.

13. Armoire frigorifique selon les revendications 10 à 12, caractérisé en ce que, entre la partie, reliée à la nervure de maintien, de la plaque élastique (53) et l'élément en forme de chariot, est constitué une rainure qui enserre la zone marginale extérieure d'une paroi délimitant la rainure de guidage (44).

14. Armoire frigorifique selon l'une des revendications 1 à 13, caractérisé en ce que le bord de la paroi de rainure saisie par le dessus par la plaque élastique (55) est pourvu d'un évidement, dont les extrémités en forme d'étagements constituent des butées pour les nervures reliées à l'élément en forme de chariot.

15. Armoire frigorifique selon l'une des revendications 11 et 14 précédentes, caractérisé en ce que l'élément en forme de chariot, avec les pièces de liaison élastiques et les saillies d'encliquetage et avec la touche de pressage élastique constituée par la plaque, est constitué d'une pièce moulée par injection, réalisé d'un seul tenant en matière synthétique.
